# EUROPÄISCHE PATENTSCHRIFT

(11) **EP 1 300 198 B1**
(45) Veröffentlichungstag und Bekanntmachung des Hinweises auf die Patenterteilung: **05.10.2005**
(21) Anmeldenummer: 02019690.3
(22) Anmeldetag: 04.09.2002
(51) Int. Cl.: B07B 1/15

(54) **Scheibensieb**
Disc screen
Tamis à disques

(30) Priorität: 02.10.2001 DE 20116220 U
(43) Veröffentlichungstag der Anmeldung: 09.04.2003
(73) Patentinhaber: Hammel Recyclingtechnik GmbH, 36433 Bad Salzungen (DE)
(72) Erfinder: Hammel, Norbert, 36433 Bad Salzungen (DE)
(74) Vertreter: Böck, Bernhard

(56) Entgegenhaltungen:
- US-A- 3 870 627
- US-A- 5 626 239

## Beschreibung

Die Erfindung betrifft ein Scheibensieb ist den Merkmalen nach dem Oberbegriff des Patentanspruches 1.

Scheibensiebe dieser Art sind in der Regel großflächig bemessen und vor allem zum Sortieren gröberer Körnungen vorgesehen, wie sie beispielsweise bei der Aufbereitung von Bauschutt jeglicher Art anfallen. Ein solches Scheibensieb besteht zumeist aus mehreren, gegebenenfalls in Gruppen gleicher Drehzahl zusammengefaßten Siebwellen und wird von einer Seite aus mit dem Siebgut beschickt; alle nicht durch das Scheibensieb passierenden, größeren Stücke werden auf der gegenüberliegenden Seite abgeworfen.

Für einen sicheren Betrieb eines solchen Scheibensiebes ist die Ausformung der Siebscheiben von entscheidender Bedeutung, weil angesichts des Siebgutes, mit dem diese Scheibensiebe üblicherweise beschickt werden, stets die Gefahr besteht, dass einzelne Stücke zwischen den Siebscheiben der gleichen oder verschiedener Siebwellen verklemmen, so dass einzelne Siebscheiben teilweise oder ganz abgerissen werden oder jedenfalls zumindest Betriebsstörungen durch Verstopfung der Siebwege eintreten können. Solche den Siebvorgang beeinträchtigende oder völlig unterbrechende Störungen können auch dadurch ausgelöst werden, dass bandförmig-biegsame Stücke, beispielsweise aus Kunststoff, auf die Siebwellen aufgewickelt werden.

Man hat deshalb bereits versucht, Schäden der beschriebenen Art durch spezielle Ausformungen der Siebscheiben entgegenzuwirken, die, als Vieleckscheiben ausgebildet, ein Verklemmen des Siebgutes vermeiden und stattdessen die dazu neigenden Siebstücke entweder brechen oder ihren Einzug in den Siebbereich verhindern sollen. Sie können dazu noch mit an den Siebscheiben seitlich vorgesehenen Räumstücken versehen oder teilweise aufgebogen ausgeführt sein. Auch sternförmige Ausführungen der Siebscheiben dienen dem gleichen Zweck. Gleichwohl konnten damit die oben beschriebenen Nachteile derartiger Scheibensiebe nur begrenzt beseitigt werden.

Aus der US 3,870,627 ist ein Scheibensieb mit mehreren achsparallen, motorisch angetriebenen Siebwellen bekannt. Auf den Siebwellen sind jeweils radial abstehende Siebscheiben angeordnet, von denen jede in eine Lücke zwischen zwei Siebscheiben einer benachbarten Siebwelle eingreift. Die Siebscheiben weisen jeweils in Achsrichtung weisende Vorsprünge auf, so dass zwischen den ineinander greifenden, benachbarten Siebscheiben zweier Siebwellen Aussparungen ausgebildet sind. Der Querschnitt der Aussparungen in Siebrichtung bestimmt im Wesentlichen die Korngröße des Siebgutes.

Die Erfindung hat sich deshalb die Aufgabe gestellt, ein Scheibensieb der eingangs näher bezeichneten Art so auszubilden, dass diese Mängel möglichst vollständig abgestellt werden und ein kontinuierlicher, über lange Betriebsphasen ungestörter Arbeitsablauf stattfindet und Beschädigungen insbesondere der Siebscheiben weitgehend ausgeschlossen werden können.

Erfingdungsgemäß wird die Aufgaben durch das Scheibensieb ist den Merkmalen des Patentanspruchs gelöst.

Auf diese Weise können das erfindungsgemäße Scheibensieb in Siebrichtung nur solche Partikel passieren, die in den Taschen Platz finden, größere Stücke hingegen verbleiben auf der Oberfläche des Scheibensiebes und werden von den Taschen nicht aufgenommen, so dass die Siebscheiben auch nicht verklemmen und beschädigt oder zerstört werden können.

Die Siebscheiben sind also so aus der Ebene verformt dass sie aus ebenen oder nur leicht gekrümmten Scheibensegmenten zusammengesetzt sind, welche annähernd stetig gekrümmte Flächen höherer Ordnung oder trapez- oder fächerförmige Flächen ausbilden und auf diese Weise eine streng mathematische Fläche annähern, was auch deren Herstellung vereinfecht. Die hierbei erforderlichen Übergänge zwischen den Scheibensegmenten können gerundet oder kantig ausgebildet sein. Die auf diese Weise ineinander greifenden Siebscheiben können dabei ohne weiteres so gestaltet werden, dass Stücke des Siebgutes, welche die Taschen nicht aufnehmen können, auf der Oberfläche des Scheibensiebes verbleiben.

In der Regel werden die Siebwellen drehzahlsynchron angetrieben, jedoch sind auch Ausführungen möglich, bei denen die Siebwellen mit unterschiedlichen Drehzahlen angetrieben werden. Gleiche Siebwellen und gleiche Siebscheiben vorausgesetzt, kann auf diese Weise die auszusiebende Körnung verändert werden, weil die Aufnahme des Siebgutes in die Taschen auch von dem Gewicht der einfallenden Partikel abhängt. Benachbarte, mit ihren Siebscheiben ineinandergreifende Siebwellen allerdings werden mit gleicher Drehzahl angetrieben; es können aber Gruppen von Siebwellen gebildet werden, deren untereinander gleiche Drehzahlen von Gruppe zu Gruppe differieren. Auf diese Weise ist die gleichzeitige Ausbringung unterschiedlicher Körnungen möglich.

Es ist zweckmäßig, wenn das Scheibensieb eine Aufgabeseite für das Siebgut aufweist und darüber hinaus so orientiert ist, dass durch die Bewegung der Siebwellen das Siebgut über das Scheibensieb hinweg zu einer Abwurfseite für das die gewünschte Korngröße überschreitende, restierende Siebgut bewegt wird. Am besten ist es dann, wenn die Drehzahl der Siebwellen zu der Abwurfseite hin zunimmt, um das Siebgut aufzumischen und kleinere Teile nach unten zu führen und abzutransportieren. Hierdurch wird die Absiebung verbessert.

Insgesamt bietet das erfindungsgemäße Scheibensieb deshalb, über die eigentliche Aufgabenstellung hinausgehend, viele weitere Vorteile, ohne dass dabei eine betriebssichere Arbeitsweise aufgegeben werden und Beschädigungen des Scheibensiebes in Kauf genommen werden müssten. Ein Scheibensieb nach der Erfindung ist einerseits bequem herstellbar, andererseits nicht auf eine Anwendung beim Sortieren und Absieben von Bauschutt beschränkt, sondern auch anderweitig einsetzbar, insbesondere in der Mülltrennung.

Nachfolgend wird an Hand der Zeichnung die Erfindung an einem Ausführungsbeispiel näher erläutert. Es zeigen
Fig. 1 ein erfindungsgemäßes Scheibensieb,
Fig. 2 eine Siebwelle entsprechend Fig. 1 und
Fig. 3 - 5 verschieden gestaltete Siebscheiben,

Ein Scheibensieb nach der Erfindung besteht gemäß Fig. 1 aus einer Gruppe von mehreren achsparallelen, synchronisiert angetriebenen Siebwellen 1, auf denen jeweils Siebscheiben 2 angeordnet sind. Die Siebwellen 1 sind so voneinander beabstandet, dass die Siebscheiben 2 jeweils in den Bereich der Siebscheiben 2 der unmittelbar benachbarten Siebwellen 1 ragen, jedoch stets in eine Lücke L (Fig. 2) zwischen zwei auf der gleichen Siebwelle 1 benachbarten Siebscheiben 2. Das Scheibensieb bildet auf diese Weise mit den äußeren Rändern 21 seiner Siebscheiben 2 eine mit Unterbrechungen behaftete Oberfläche O aus, auf welcher auf diese aufgebrachtes Siebgut durch die beständig drehenden Siebwellen 1 bewegt, gerüttelt und in verschiedene Körnungen getrennt wird. Alle nicht das Scheibensieb passierenden Partikel des Siebgutes überlaufen das Scheibensieb von dessen der Beladung dienenden Aufgabeseite B bis zu seiner Abwurfseite A. Es können mehrere Gruppen von Siebwellen 1 hintereinander angeordnet sein, um beispielsweise unterschiedliche Körnungen aus dem Siebgut auszusieben.

In der Fig. 2 ist zu erkennen, wie die auf den Siebwellen 1 befindlichen Siebscheiben 2 beschaffen und voneinander beabstandet sind. Sie bilden eine aus einer mittleren, auf der Achse der Siebwelle 1 senkrecht stehenden Ebene herausgefaltete, kontinuierlich-flächige Konfiguration, die so ausgeführt ist, dass die Ränder 21 (Fig. 1) fast bis an die benachbarte Siebwelle 1 heranreichen, und gleichwohl dabei (Fig. 1) Taschen T relativ konstanten Volumens und etwa gleichen 'Strömungs-'Querschnittes ausbilden, welche die Größe der durch das Scheibensieb fallenden Partikel bestimmen. In der Fig. 2 sind die Siebscheiben 2 als kontinuierlich gebogenen Flächenstücke ausgeführt; sie können aber auch, eine solche Fläche annähernd, gestückelt werden.

Eine Siebscheibe 2 dieser Art ist in der Fig. 3 einzeln und vergrößert dargestellt. Deutlich zu erkennen sind hier gerade, radial gerichtete Faltkanten 22, die eine scharfe Begrenzung der Taschen T zur Folge haben. Eine stärker gerundete Ausführung zeigt Fig.4, während eine trapezförmige Abfaltung wie in Fig. 5 einer Stückelung der Siebscheibe 2 aus relativ ebenen Scheibensegmenten 23 entgegenkommt.

### Bezugszeichenliste

- 1: Siebwelle
- 2: Siebscheibe
- 21: Rand
- 22: Faltkante
- 23: Scheibensegment

- A: Abwurfseite
- B: Aufgabeseite
- L: Lücke
- O: Oberfläche
- T: Tasche

## Patentansprüche

1. Scheibensieb mit mindestens zwei im Wesentlichen achsparallelen, motorisch angetriebenen Siebwellen (1) mit auf diesen befindlichen, auf der jeweiligen Siebwelle (1) radial abstehenden Siebscheiben (2), wobei jede der Siebscheiben (2) einer Siebwelle (1) in eine Lücke (L) zwischen zwei auf einer benachbarten Siebwelle (1) vorgesehenen Siebscheibe (2) eingreift, insbesondere zum Aussieben von Siebgut sehr unterschiedlicher Körnung wie Bauschutt, Müll, Holzabfälle oder dergleichen, wobei die Siebscheiben (2) jeweils in Achsrichtung der Siebwellen (1) aus der Scheibenebene, insbesondere wellen-, wendel-, fächer- oder schiffsschraubenförmig ausgestellt und dabei so geformt sind, dass zwischen den ineinandergreifenden, benachbarten Siebscheiben (2) zweier Siebwellen (1) Taschen (T) vorgegebenen Volumens ausgebildet sind, deren Querschnitt in Siebrichtung die Korngröße des Siebgutes im Wesentlichen bestimmt
**dadurch gekennzeichnet, dass**
die Siebscheiben (2) aus ebenen oder nur leicht gekrümmten Scheibensegmenten (23) zusammengesetzt sind, welche annähernd stetig gekrümmte Flächen höherer Ordnung oder trapez- oder fächerförmige Flächen ausbilden.

2. Scheibensieb nach Anspruch 1, **dadurch gekennzeichnet, dass** die Übergänge zwischen den Scheibensegmenten (23) gerundet oder kantig ausgebildet sind.

3. Scheibensieb nach einem der Ansprüche 1 oder 2, **dadurch gekennzeichnet, dass** die Siebwellen (1) drehzahlsynchron angetrieben werden.

4. Scheibensieb nach einem der Ansprüche 1 oder 2, **dadurch gekennzeichnet, dass** die Siebwellen (1) mit unterschiedlichen Drehzahlen angetrieben werden.

5. Scheibensieb nach Anspruch 4, **dadurch gekennzeichnet, dass** es eine Aufgabeseite (B) für das Siebgut aufweist und darüber hinaus so orientiert ist, dass durch die Bewegung der Siebwellen (1) und/oder die Schwerkraft das Siebgut über das Scheibensieb hinweg zu einer Abwurfseite (A) für das die gewünschte Korngröße überschreitende, restierende Siebgut bewegt wird.

6. Scheibensieb nach Anspruch 4 oder 5, **dadurch gekennzeichnet, dass** die Drehzahl der Siebwellen (1) zu der Abwurfseite (A) hin zunimmt.

7. Scheibensieb nach Anspruch 6, **dadurch gekennzeichnet, dass** mehrere benachbarte Siebwellen (1) mit gleicher Drehzahl angetrieben werden.

## Claims

1. A disc screen with at least two screen shafts (1), substantially axially parallel and driven by a motor or motors, with screen discs (2) arranged on the said screen shafts (1) and projecting radially on the respective screen shaft (1), wherein each of the screen discs (2) of a screen shaft (1) engages in a gap (L) between two screen disc[s] (2) provided on an adjacent screen shaft (1), in particular in order to screen out material for screening which has widely varying particle structures, such as building rubble, refuse, wood waste or the like, wherein the screen discs (2) project in each case in the form of corrugations, helices, fans or ships' propellers from the plane of the screens in the axial direction of the screen shafts (1) and in this case are shaped in such a way that pockets (T) of pre-determined volume, the cross-section of which in the screening direction essentially determines the particle size of the material for screening, are formed between the mutually meshing, adjacent screen discs (2) of two screen shafts (1), **characterized in that** the screen discs (2) are assembled from flat or only slightly curved disc segments (23) which form substantially continuously curved faces of a higher order or trapezoidal or fan-shaped faces.

2. A disc screen according to Claim 1, **characterized in that** the transitions between the disc segments (23) are shaped in a rounded or edged manner.

3. A disc screen according to one of Claims 1 or 2, **characterized in that** the screen shafts (1) are driven in synchronism with respect to their rotational speeds.

4. A disc screen according to one of Claims 1 or 2, **characterized in that** the screen shafts (1) are driven at different rotational speeds.

5. A disc screen according to Claim 4, **characterized in that** it has a delivery side (B) for the material for screening and, in addition, is orientated in such a way that the material for screening is moved by the movement of the screen shafts (1) and/or the force of gravity over the disc screen to a discharge side (**A**) for the remaining material for screening which exceeds the desired particle size.

6. A disc screen according to Claim 4 or 5, **characterized in that** the rotational speed of the screen shafts (1) increases towards the discharge side (**A**).

7. A disc screen according to Claim 6, **characterized in that** a plurality of adjacent screen shafts (1) are driven at the same rotational speed.

## Revendications

1. Tamis à disques, comprenant au moins deux arbres de tamis (1) essentiellement parallèles portant des disques de tamis (2) s'étendant radialement de l'arbre de tamis (1) respectif, chaque disque de tamis (2) d'un arbre de tamis (1) entrant dans un espace libre (L) entre deux disques de tamis (2) prévus sur un arbre de tamis avoisinant (1), en particulier pour tamiser un matériau à tamiser d'une granulométrie très variée tel que gravats, ordures, déchets de bois et similaires, les disques de tamis (2) étant déployés respectivement en direction axiale des arbres de tamis (1), en particulier sous forme d'onde, de manière hélicoïdale, sous forme d'éventail ou d'hélice de bateau, et présentent une telle forme que des poches (T) d'un volume prédéterminé sont insérées entre l'engrènement des disques de tamis (2) avoisinants de deux arbres de tamis (1), la section des poches en direction de tamisage déterminant essentiellement la grandeur des particules du matériau à tamiser,
**caractérisé en ce que** les disques de tamis (2) sont composés de sections de disque planes ou légèrement courbes seulement (23) qui forment des surfaces courbes approximativement continues d'un ordre supérieur, ou des surfaces en forme de trapèze ou d'éventail.

2. Tamis à disques selon la revendication 1, **caractérisé en ce que** les transitions entre les segments des disques (23) sont arrondies ou bien anguleuses.

3. Tamis à disques selon l'une des revendications 1 ou 2, **caractérisé en ce que** les arbres de tamis (1) sont entraînés à des vitesses de rotation synchrones.

4. Tamis à disques selon l'une des revendications 1 ou 2, **caractérisé en ce que** les arbres de tamis (1) sont entraînés à des vitesses différentes.

5. Tamis à disques selon la revendication 4, **caractérisé en ce qu'**il comprend un côte de chargement du matériau à tamiser (B) et est en plus orienté de telle façon que le matériau à tamiser est convoyé par le mouvement des arbres de tamis (1) et/ou la force de pesanteur à travers le tamis à disques vers un côté de décharge (A) du matériau à tamiser restant dépassant la granulométrie désirée.

6. Tamis à disques selon la revendication 4 ou 5, **caractérisé en ce que** la vitesse des arbres de tamis (1) s'accroît en direction du côté de décharge (A).

7. Tamis à disques selon la revendication 6, **caractérisé en ce que** plusieurs arbres de tamis (1) avoisinants sont entraînés avec la même vitesse.
